# EUROPÄISCHE PATENTSCHRIFT

(11) **EP 0 187 190 B1**
(45) Veröffentlichungstag und Bekanntmachung des Hinweises auf die Patenterteilung: **11.10.1989**
(21) Anmeldenummer: 85108344.4
(22) Anmeldetag: 05.07.1985
(51) Int. Cl.: A47K 3/22

(54) **Trennwand für Dusche**
Partition wall for shower
Cloison de séparation pour douche

(30) Priorität: 14.12.1984 DE 3445642
(43) Veröffentlichungstag der Anmeldung: 16.07.1986
(73) Patentinhaber: Munch, Paul-Jean, F-68910 Labaroche (FR)
(72) Erfinder: Munch, Paul-Jean, F-68910 Labaroche (FR)
(74) Vertreter: Schmitt, Hans, Dipl.-Ing.

(56) Entgegenhaltungen:
- DE-A- 2 348 376
- FR-A- 2 307 947
- FR-A- 2 391 341

## Beschreibung

Die Erfindung betrifft eine Trennwand für Dusche mit mindestens einem festen Wandteil mit einer Türe, wobei der Wandteil verankert ist und eine Tragvorrichtung zum Tragen und Halten der Türe aufweist und die Türe vorzugsweise aus Glas besteht und wobei die Tragvorrichtung einerseits an dem Wandteil und über ein Scharnier andererseits an der Türe angreift und die Tragvorrichtung oder ihr Schamierteil mit der Türe mittels einer im wesentlichen horizontalen Stange an deren der Türe zugewandtem Bereich das Scharnier angebracht ist, quer zur Schwenkachse der Türscharniere verstellbar ist.

Eine derartige Trennwand ist aus der FR-A-23 91 341 bekannt. Die Stange ist dabei als unmittelbar an der Türe befestigtes Schwalbenschwanzteil ausgebildet, welches an einem festen Profil in einer entsprechenden Nut verschiebbar ist. Insbesondere bei gegenüber dem festen Wandteil von dessen Verankerungsseite verschobener Position besteht dabei die Gefahr, daß zwischen dem festen Wandteil und der geschlossenen Türe bei der Benutzung der Dusche Spritzwasser austreten kann.

Es besteht deshalb die Aufgabe, eine Trennwand der eingangs genannten Art zu schaffen, deren Anordnung es erlaubt, daß die Türe den festen Wandteil in allen Justierlagen überlappt, um das Austreten von Spritzwasser aus der Duschkabine bei geschlossener Türe zu verhindem und die Türe dennoch relativ zu dem Wandteil parallel zur Ebene des Wandteiles verstellen zu können.

Die Lösung dieser Aufgabe besteht darin, daß der feste Wandteil ebenfalls vorzugsweise aus Glas besteht, daß die Haltestange in wenigstens einer an dem festen Wandteil befestigten Muffe oder Schelle in ihrer Längsrichtung verschieblich und feststellbar gelagert ist und im türseitigen Bereich eine bogenförmige oder winkelförmige Richtungsänderung aufweist und damit den türseitigen Rand des festen Wandteiles mit Abstand umgreift und mit dem Ende dieses Bogens oder Winkels an der Türe selbst angreift, wobei das Scharnier im Bereich dieses Bogens oder Winkels oder davor oder dahinter durch eine Unterteilung der Haltestange und Verbindung der beiden Teile mittels eines insbesondere vertikalen Scharnierbolzens angeordnet ist.

Somit gehört zu der Tragvorrichtung wenigstens eine Muffe und die dazu passende Haltestange, deren mögliche Relativbewegung zueinander auf einfache Weise die Verstellung der Türe zu Ihrer Justierung relativ zu dem festen Wandteil erlaubt. Aufwendige Schwalbenschwanzführungen, die auch zu einer Verschmutzung neigen könnten, werden vermieden. Vor allem erlaubt diese Anordnung es, daß die Türe den festen Wandteil tatsächlich überlappt, um das Austreten von Spritzwasser aus der Duschkabine bei geschlossener Türe zu verhindern und die Türe relativ zu dem Wandteil parallel zur Ebene des Wandteiles verstellen zu können. Der größtmögliche Verstellweg ergibt sich dabei aus dem lichten Abstand der Befestigungsstelle der Haltestange an der Türe vom Rand des festen Wandteiles in der einen Extremlage. Die andere Extremlage besteht darin, daß dieser Abstand nahezu Null ist.

Besonders zweckmäßig ist es, wenn die zu der Tragvorrichtung gehörende Haltestange in Gebrauchsstellung in zwei miteinander fluchtende Muffen längsverschieblich und feststellbar eingreift. Dadurch ergibt sich eine gute Statik und Halterung dieser Haltestange.

Die Türe kann den festen Wandteil mit ihrem scharnierseitigen Rand auf der der Haltestange abgewandten Seite überlappen. Dadurch wird die erwähnte Relativbewegung der Teile zueinander ermöglicht, ohne den Abdichteffekt bei geschlossener Türe, der gegebenenfalls durch entsprechende Dichtleisten unterstützt sein kann, zu verändern. Bei einer Justierbewegung zum Ausgleich bauseitiger Toleranzen wird lediglich der Grad der Überlappung verändert.

Die dem Scharnier nahe Haltemuffe kann durchgängig und die zweite Muffe an ihrem Ende geschlossen sein. Dadurch ergibt sich an dieser zweiten Muffe im Inneren ein Anschlag für die Haltestange, um die Verschiebung beim Justieren auf einen Höchstwert zu begrenzen. Sollte unter Umständen doch eine größere Verschiebung erforderlich und am entgegengesetzten Rand des festen Wandteiles noch möglich sein, kann erforderlichenfalls die Haltestange etwas gekürzt werden.

Darüber hinaus erlaubt die stirnseitig geschlossene Muffe, daß in ihrer Abschlußwand eine Lochung od. dgl. zum Anbringen eines in einer Gebäudewandung verankerbaren Befestigungselementes hat. Wird diese Muffe einerseits mit dem festen Wandteil und andererseits mit einer Gebäudewand fest verbunden, wird dadurch gleichzeitig der feste Wandteil entsprechend verankert. Somit erhält in diesem Fall diese Muffe eine Doppelfunktion.

Ausgestaltungen der Erfindung insbesondere hinsichtlich der Form und Ausbildung der Muffen und auch der Tragstange sind Gegenstand der Ansprüche 6 bis 15.

Vor allem bei Kombination einzelner oder mehrerer der vorbeschriebenen Merkmale und Maßnahmen ergibt sich eine Trennwand für Duschen, die sowohl für sich alleine in eine entsprechende Mauernische als auch in Kombination mit mehreren rechtwinkligen Duschwänden Verwendung finden kann und eine Anpassung an unterschiedliche Toleranzen od. dgl. bedingte Ungenauigkeiten insbesondere bei ihrer Schwenktüre erlaubt. Darüber hinaus werden vor allem auch am oberen Rand dieser Duschwand nicht einmal Führungsschienen od. dgl. Profile benötigt, so daß vor allem bei einer Fertigung aus Glas eine problemlose Reinigung möglich ist. Auch der Überlappungsbereich der Türe und des festen Wandteiles kann einfach beispielsweise bei geöffneter Türe gereinigt werden, ohne daß Beschläge oder Profile dies behindern, weil die Haltestange auch an der Türe mit etwas Abstand zu deren Rand an einer entsprechenden Lochung der Türe angreifen kann wie dies auch für die Haltemuffen an dem festen Wandteil der Fall ist. In an sich bekannter Weise können also diese Glasflächen sie durchsetzende Lochungen und Halteelemente haben, um die Ränder profilfrei zu halten. Die Verwendung von den Wandteil bzw. die Türe durchsetzenden Bolzen hat dabei noch den Vorteil, daß diese Befestigungen auch wieder lösbar sind, um erforderlichenfalls das eine oder andere Teil ersetzen zu können.

Nachstehend ist die Erfindung mit ihren ihr als wesentlich zugehörenden Einzelheiten anhand der Zeichnung noch näher beschrieben. Es zeigt in zum Teil schematisierter Darstellung :
Fig. 1 eine schaubildliche Ansicht einer Duschkabine mit einer erfindungsgemäßen Trennwand mit festem Wandteil und schwenkbarer Türe,
Fig. 2 ein Ausführungsbeispiel einer erfindungsgemäßen Trennwand, bei welcher eine der Türe ferner liegende Haltemuffe an einer Gebäudewand zusätzlich verankert ist,
Fig. 3 eine Ausführungsform, bei welcher die türfeme Muffe zusätzlich an einer rechtwinklig abgehenden weiteren Wandung der Duschkabine verankert ist,
Fig. 4 in vergrößerter schaubildlicher Darstellung die Tragvorrichtung, welche an einem festen Wandteil und der Türe angreift und diese beiden Teile relativ zueinander einstellbar verbindet,
Fig. 5 und 6 in Draufsicht jeweils einen festen Wandteil und die Türe in den beiden extremen Verstellpositionen relativ zueinander sowie
Fig. 7 in vergrößertem Maßstab die Befestigung der türfernen Muffe einerseits an dem festen Wandteil und andererseits an einer Gebäudewand, um gleichzeitig die Trag- bzw. Haltestange und den festen Wandteil zu fixieren.

Eine Duschkabine 1 weist an ihrer Vorderseite eine Trennwand 2 mit einem festen Wandteil 3 und einer öffenbaren Türe auf, die den Zutritt in das Innere der Duschkabine 1 ermöglicht. Das feste Wandteil 2 ist dabei in beliebiger Weise verankert und hat eine noch näher zu beschreibende Tragvorrichtung 5 zum Tragen und Halten der Türe 4. Dabei können Wandteil 3 und Türe 4 aus Glas bestehen und dennoch praktisch rahmenfrei ausgebildet werden, so daß die Reinigung der verschiedenen Flächen selbst im Randbereich problemlos und hygienisch möglich ist.

Die Tragvorrichtung 5, deren Funktion man in den Figuren 2 und 3 und deren deutliche Ausgestaltung man in Fig. 4 erkennt, greift einerseits an dem Wandteil 3 und andererseits über ein Scharnier 6 an der Türe 4 an. Zusätzlich ist die Tragvorrichtung 5 bzw. ihr Schamierteil gemäß der Darstellung der Figuren 5 und 6 quer zur Schwenkachse der Türscharniere 6 mit diesen zusammen verstellbar, um eine Relativbewegung der Türe 4 gegenüber dem Wandteil 3 zum Ausgleich bauseitiger Toleranzen zu ermöglichen.

Die Tragvorrichtung 5 für die Türe 4 weist eine im wesentlichen horizontale Stange 7 auf, an deren der Türe 4 zugewandten Bereich das Scharnier 6 angebracht ist und die in wenigstens einer an dem festen Wandteil 3 befestigten Muffe 8 oder Schelle in ihrer Längsrichtung horizontal und parallel zur Ebene des Wandteiles 3 verschieblich und feststellbar gelagert ist. Vor allem in Fig. 4 erkennt man deutlich die Haltestange 7 und zwei sie fixierende, aber auch eine Längsverstellung erlaubende Muffen 8 und 9. Dabei greift die zu der Tragvorrichtung 5 gehörende Haltestange 7 in Gebrauchsstellung in diese zwei miteinander fluchtenden Muffen 8 und 9 längsverschieblich aber auch feststellbar ein. Bei festen Befestigungspunkten am Wandteil 3 und an der Türe 4 ergeben sich somit durch diese Verstellbarkeit die gewünschten Einstellbewegungen der Türe 4 relativ zu dem Wandteil 3.

In den Figuren 2, 3, 5 und 6 erkennt man, daß die Türe 4 den festen Wandteil 3 mit ihrem scharnierseitigen Rand 10 auf der der Haltestange 7 abgewandten Seite überlappt. Durch die erwähnte Verstellbewegung kann nun dieser Überlappungsbereich gemäß den Figuren 5 und 6 vergrößert oder verkleinert werden, falls bauseitige Toleranzen dies an der Türöffnung erforderlich machen. Die Differenz zwischen der größten und der kleinsten Überlappung ist dabei der größtmögliche Verstellweg.

Um diese Konstruktion und Funktion auf einfache Weise zu realisieren, weist die Haltestange 7 im Ausführungsbeispiel im türseitigen Bereich eine bogenförmige oder winkelförmige Richtungsänderung 11 auf, mit welcher sie den türseitigen Rand 12 des festen Wandteiles 3 mit mehr oder weniger Abstand umgreift. Mit dem Ende dieses Bogens oder Winkels 11 greift sie an der Türe 4 selbst an, wobei das Scharnier 6 im Bereich dieses Bogend oder Winkels 11 oder dahinter oder gemäß dem Ausführungsbeispiel davor eine Unterteilung der Stange 7 und Verbindung der Teile mittels eines vertikalen Schamierbolzens 13 angeordnet ist, so daß sich an dieser Stelle das Scharnier 6 ergibt. Dessen Funktion erkennt man deutlich anhand der Figuren 2 und 3, wo mit durchgezogenen Linie die Türe in geschlossener Position und in gestrichelter Darstellung in aufgeschwenkter Position dargestellt ist.

Die dem Scharnier 6 nahe Haltemuffe 8 ist durchgängig, während die zweite Muffe 9 gemäß Fig. 7 an ihrem Ende geschlossen ist. Diese stimseitig geschlossene Muffe 6 hat dabei in ihrer Abschlußwand 14 eine Lochung 15 zum Anbringen eines in einer Gebäudewand 16 verankerbaren Befestigungselementes 17. Da diese Muffe 9 außerdem in noch zu beschreibender Weise an dem festen Wandteil 3 angreift, erhält sie eine Doppelfunktion, weil sie mit zur Verankerung dieses Wandteiles beiträgt bzw. diese bewirkt. Zusätzlich wird das Wandteil 3 in an sich bekannter Weise an der Duschtasse 18 und eventuell mit sonstigen Verankerungsmitteln fixiert. Diese Verankerung gilt für die Ausführungsform nach Fig. 2.

Bei Fig. 3 ist vorgesehen, daß die im Endbereich der Tragstange 7 angreifende Muffe 9 einen winklig von ihr abgehenden Schenkel 19 an ihr selbst oder an dem noch zu beschreibenden Befestigungselement 20 zum Befestigen an dem festen Wandteil 3 und zum Verbinden mit einer quer zu dem festen Wandteil 3 orientierten weiteren Wandung 21 aufweist. Somit erhält auch hier diese Muffe 9 eine Doppelfunktion, indem sie einerseits die Haltestange 7 längsverschieblich und festlegbar mit dem festen Wandteil 3 verbindet und andererseits zu dessen Verankerung beiträgt.

Vor allem in den Figuren 4 und 7 erkennt man, daß die Muffen 8 und 9 zur Aufnahme der Tragstange 7 über Abstandhalter 22 an dem festen Wandteil 3 angreifen und durch einen in ihr Inneres eingreifenden, eine Lochung des Wandteiles 3 an vorgegebener Position durchsetzenden Bolzen 23 mit diesem verbunden sind, wobei auf der einen Seite des Wandteiles 3 der Abstandhalter 22 und auf der anderen Seite eine Rosette 24, ein Schraubkopf od. dgl. vorgesehen ist. Die Muffen 8 und 9 können also auf sehr einfache Weise selbst von einem Laien montiert werden.

Eine in der Zeichnung nicht näher dargestellte, lediglich in Fig. 4 bei der Muffe 8 und deren Abstandhalter 22 angedeutete Ausgestaltung kann darin bestehen, daß die Abstandhalter 22 der Muffen 8 und 9 gegenüber ihrer Lagerung 25 an dem festen Wandteil 3 exzentrisch und in Lösestellung ihres Befestigungselementes, nämlich des Bolzens 23 gegenüber dieser exzentrischen Lagerung verdrehbar und somit auch höhenverstellbar und in gewissem Maße seitenverstellbar angebracht sind. Dies ermöglicht eine zusätzliche Justierbarkeit der Türe auch bei Unregelmäßigkeiten im unteren Türbereich, um ein Klemmen der Türe an ihrem unteren Rand zu verhindern. Durch diese Maßnahme kann die Türe nicht nur in seitlicher Richtung, sondern auch in einer Schwenkrichtung justiert und angepaßt werden.

In Fig. 4 ist noch angedeutet, daß die Tragstange 7 in wenigstens einer Muffe, zweckmäßigerweise in beiden Muffen zumindest mit einer Klemmschraube, vorzugsweise einer Madenschraube 26 festlegbar und sicherbar ist.

Der abgewinkelte Teil 11 der Tragstange 7 ist mit seiner Stirnseite auf die Türfläche aufgesetzt und mittels eines sie mit Abstand zu ihrem Rand 10 durchsetzenden Bolzen 27 (Fig. 4) lösbar befestigt. Diese Anordnung erleichtert es, die Türe in der vorgesehenen Weise die feste Glaswand 3 überlappend anzuordnen und die Ränder auch der Türe von Profilen, Beschlägen u. dgl. freizuhalten, so daß sie in geöffneter Position auch im Bereich dieses Randes 10 gut gereinigt werden kann. Die gute Zugänglichkeit dieses Randes 10 zum Reinigen bei geöffneter Türe erkennt man besonders deutlich in Fig. 3.

Im Ausführungsbeispiel halten die Haltemuffen 8 und 9 an der Tragstange 7 gegeneinander einen derartigen Abstand ein, daß der zwischen ihnen befindliche Teil der Tragstange 7 ein Handtuchhalter ist. Auch kann dieser Bereich aufgrund der stabilen Verankerung der Tragstange 7 als Handgriff beispielsweise für einen Behinderten dienen. Ein solcher Handgriff unmittelbar an der Außenseite einer Duschkabine 1 ist auch deshalb vorteilhaft, weil beim Aussteigen aus der Dusche häufig eine Befeuchtung des umgebenden Bodens nicht zu vermeiden ist, so daß dieser dann glatt wird.

Die Tragstange 7 ist auf der Seite des festen Wandungsteiles 3 befestigt, nach welcher Seite die Türe 4 aufschwenkbar ist, wie man es in den Figuren 2 und 3 erkennt. Dabei ist die Türe vorzugsweise nach außen aufschwenkbar, also die Tragstange 7 an der Außenseite der Duschkabine 1 vorgesehen. Die Türe selbst überlappt dann den festen Wandungsteil 3 in geschlossener Position an der Innenseite. Die Tragstange 7 kann also, wie beim Vergleich der Figuren 5 und 6 erkennbar, so weit verstellt werden, bis sie nahe dem Rand 12 des festen Wandteiles 3 verläuft. Dies ist die eine Extremstellung der Anpassung an bauseitige Toleranzen, während die andere Extremstellung in Fig. 5 dargestellt ist. In diesem Fall läuft der winklige Teil 11 mit dem größtem Abstand am Rand 12 des festen Wandteiles 3 vorbei.

Die Tragstange und die Muffe könnten in nicht näher dargestellter Weise zueinanderpassende Vorsprünge und Längsnuten als Drehsicherung insbesondere für im Querschnitt kreisrunde Tragstangen 7 und Innenöffnungen der Muffen 8 und 9 haben, welche Querschnittsform auch im Ausführungsbeispiel vorgesehen ist. Dadurch könnten die Klemmschrauben von dieser Funktion entlastet werden. Besonders zweckmäßig wäre es in diesem Falle, wenn die gegebenenfalls aus Vollmaterial oder als Rohr ausgebildete Tragstange 7 die Längsnut und die Muffen 8 und 9 die dazu passenden Vorsprünge hätten.

Eine andere Möglichkeit der Drehsicherung besteht darin, daß die Außenkontur der Tragstange 7 und die Durchgänge der Muffen mehrkantig zueinander passend sind.

Insgesamt ergibt sich eine Trennwand 2 für Duschen 1, die nicht nur auf einfache Weise bei einer Schwenktüre deren Anpassung an unterschiedliche Ungenauigkeiten ermöglicht, sondern ein formschönes Aussehen aufgrund der rahmenlosen Halterung der zueinandergehörenden Teile erlaubt. Gleichzeitig wird dadurch die Reinigung begünstigt und die Tragvorrichtung 5 für die Türe, die in sinnreicher Weise auch deren Verstellbarkeit zum Ausgleich von ungenauigkeiten erlaubt, kann zusätzlich als Handgriff oder Handtuchhalter benutzt werden. Ferner gibt diese Tragvorrichtung 5 die Gelegenheit, durch entsprechende Formgebung des Querschnittes und der Krümmung, der Muffen und der Farbe einer Duschkabine 1 eine ästhetische besondere Note zu verleihen und zusätzlich vor allem bei Verwendung von klaren Glasteilen sichtbar zu machen, wo diese Teile sind, um Kollisionen der Benutzer damit zu vermeiden.

## Patentansprüche

1. Trennwand (2) für Dusche mit mindestens einem festen Wandteil (3) mit einer Türe (4), wobei der Wandteil (3) verankert ist und eine Tragvorrichtung (5) zum Tragen und Halten der Türe (4) aufweist und die Türe (4) vorzugsweise aus Glas besteht und wobei die Tragvorrichtung (3) einerseits an dem Wandteil (3) und über ein Scharnier (6) andererseits an der Türe (4) angreift und die Tragvorrichtung (5) oder ihr Scharnierteil mit der Türe (4) mittels einer im wesentlichen horizontalen Stange (7), an deren der Türe (4) zugewandtem Bereich das Scharnier (6) angebracht ist und quer zur Schwenkachse der Türschamiere (6) verstellbar ist, dadurch gekennzeichnet, daß der feste Wandteil (3) ebenfalls vorzugsweise aus Glas besteht, daß die Haltestange (7) in wenigstens einer an dem festen Wandteil (3) befestigten Muffe (8) oder Schelle in ihrer Längsrichtung verschieblich und feststellbar gelagert ist und im türseitigen Bereich eine bogenförmige oder winkelförmige Richtungsänderung (11) aufweist und damit den türseitigen Rand (12) des festen Wandteiles (3) mit Abstand umgreift und mit dem Ende dieses Bogens oder Winkels (11) an der Türe (4) selbst angreift, wobei das Scharnier (6) im Bereich dieses Bogens oder Winkels (11) oder davor oder dahinter durch eine Unterteilung der Haltestange (7) und Verbindung der beiden Teile mittels eines insbesondere vertikalen Scharnierbolzens (13) angeordnet ist.

2. Trennwand nach Anspruch 1, dadurch gekennzeichnet, daß die zu der Tragvorrichtung (5) gehörende Haltestange (7) in Gebrauchsstellung in zwei miteinander fluchtende Muffen (8, 9) längsverschieblich und feststellbar eingreift.

3. Trennwand nach Anspruch 1 oder 2, dadurch gekennzeichnet, daß die Türe (4) den festen Wandteil (3) mit ihrem scharnierseitigen Rand (10) insbesondere auf der der Haltestange (7) abgewandten Seite überlappt.

4. Trennwand nach einem der Ansprüche 1 bis 3, dadurch gekennzeichnet, daß die dem Scharnier (6) nahe Haltemuffe (8) durchgängig und die zweite Muffe (9) an ihrem Ende geschlossen ist.

5. Trennwand nach Anspruch 4, dadurch gekennzeichnet, daß die stimseitig geschlossene Muffe (9) in ihrer Abschlußwand (14) eine Lochung (15) od. dgl. zum Anbrigen eines in einer Gebäudewand (16) verankerbaren Befestigungselementes (17) hat.

6. Trennwand nach einem der Ansprüche 1 bis 5, dadurch gekennzeichnet, daß die im Endbereich der Tragstange (7) angreifende Muffe (9) einen winklig von ihr abgehenden Schenkel (19) an der Muffe selbst und/oder an dem Befestigungselement (20) zum Befestigen an dem festen Wandteil (3) und zum Verbinden mit einer quer zu dem festen Wandteil (3) orientierten weiteren Wandung (21) aufweist.

7. Trennwand nach einem der Ansprüche 1 bis 6, dadurch gekennzeichnet, daß die Muffen (8, 9) zur Aufnahme der Tragstange (7) über Abstandhalter (22), Rohrstücke od. dgl. an dem festen Wandteil (3) angreifen und vorzugsweise durch einen in ihr Inneres eingreifendes, eine Lochung des Wandteils (3) durchsetzenden Bolzen (23) od. dgl. mit diesem verbunden sind, wobei auf der einen Seite des Wandteiles (3) der Abstandhalter (22) und auf der anderen Seite eine Rosette (24), ein Schraubkopf od. dgl. vorgesehen ist.

8. Trennwand nach einem der Ansprüche 1 bis 7, dadurch gekennzeichnet, daß die Abstandhalter (22) der Muffen (8, 9) gegenüber ihrer Lagerung (25) an dem festen Wandteil (3) exzentrisch und in Lösestellung ihres Befestigungselementes (23) gegenüber dieser exzentrischen Lagerung verdrehbar und somit auch höhenverstellbar angebracht sind.

9. Trennwand nach einem der Ansprüche 1 bis 8, dadurch gekennzeichnet, daß die Tragstange (7) in wenigstens einer Muffe (8) zumindest mit einer Klemmschraube, Vorzugsweise einer Madenschraube (26), festlegbar und sicherbar ist.

10. Trennwand nach einem der Ansprüche 1 bis 9, dadurch gekennzeichnet, daß der abgewinkelte Teil (11) der Tragstange (7) mit seiner Stirnseite auf die Türfläche aufgesetzt und mittels eines sie mit Abstand zu ihrem Rand (10) durchsetzenden Bolzen vorzugsweise lösbar befestigt ist.

11. Trennwand nach einem der Ansprüche 1 bis 10, dadurch gekennzeichnet, daß die Haltemuffen (8, 9) an der Tragstange (7) gegeneinander einen derartigen Abstand einhalten, daß der zwischen ihnen befindliche Teil der Tragstange (7) ein Handtuchhalter ist.

12. Trennwand nach einem der Ansprüche 1 bis 11, dadurch gekennzeichnet, daß die Tragstange (7) auf der Seite des festen Wandungsteiles (3) befestigt ist, nach welcher Seite die Türe (4) aufschwenkbar ist, und daß die Türe vorzugsweise nach außen aufschwenkbar ist.

13. Trennwand nach einem der Ansprüche 1 bis 12, dadurch gekennzeichnet, daß die Tragstange (7) und die Muffen zueinanderpassende Vorsprünge und Längsnuten als Drehsicherung insbesondere für im Querschnitt kreisrunde Tragstangen (7) und Innenöffnungen der Muffen (8, 9) haben.

14. Trennwand nach Anspruch 13, dadurch gekennzeichnet, daß die gegebenenfalls aus Vollmaterial oder als Rohr ausgebildete Trennstange (7) eine Längsnut und die Muffen (8, 9) dazu passende Vorsprünge haben.

15. Trennwand nach einem der Ansprüche 1 bis 14, dadurch gekennzeichnet, daß die Außenkontur der Tragstange und die Durchgänge der Muffen mehrkantig sind.

## Claims

1. A partition wall (2) for a shower, including at least one fixed wall portion (3) with a door (4), the wall portion (3) being anchored and having a supporting device (5) for supporting and holding the door (4) and the door (4) preferably consisting of glass and the supporting device (5) engaging on the one hand the wall portion (3) and on the other hand the door (4) by way of a hinge (6) and the supporting device (5) or the hinge part thereof together with the door (4) being adjustable transversely to the swival axis of the door hinges (6) by means of an essentially horizontal bar (7), the hinge (6) being fitted to that area of said bar which faces the door (4), characterized in that the fixed wall portion (3) also preferably consists of glass, that the holding bar (7) is mounted so as to be movable in its longitudinal direction and lockable in at least one sleeve (8) or clamping collar attached to the fixed wall portion (3) and in the area in the direction of the door having a curved or angular directional change (11) and therewith embracing with a clearance that edge (12) of the fixed wall portion (3) which is in the direction of the door and engaging the door (4) itself with the end of said curve or angle (11), the hinge (6) being disposed in the region of said curve or angle (11) or in front of or behind the same through a subdivision of the holding bar (7) and connection of the two parts by means of a hinge pin (13), particularly a vertical hinge pin.

2. The partition wall as claimed in claim 1, characterized in that in the position for use the holding bar 7 belonging to the supporting device (5) engages into two sleeves (8, 9) which are in alignment with one another, engagement being such that said holding bar is longitudinally movable and lockable.

3. The partition wall as claimed in claim 1 or claim 2, characterized in that the fixed wall portion (3) is overlapped particularly on the side averted from the holding bar (7) by the door (4) with the edge (10) thereof in the direction of the hinge.

4. The partition wall as claimed in any one of claims 1 to 3, characterized in that the holding sleeve (8) near the hinge (6) is open and the second sleeve (9) is closed at its end.

5. The partition wall as claimed in claim 4, characterized in that the sleeve (9) closed at the front face has in its end wall (14) a hole (15) or the like for fitting a mounting member (17) which is adapted to be anchored in a wall (16) of the building.

6. The partition wall as claimed in any one of claims 1 to 5, characterized in that the sleeve (9) engaging in the end region of the supporting bar (7) has a leg (19) for attachment to the fixed wall portion (3) and for connection to a further wall (21) oriented transversely to the fixed wall portion (3), said leg departing from said sleeve at an angle and being on the sleeve itself and/or on the mounting member (20).

7. The partition wall as claimed in any one of claims 1 to 6, characterized in that the sleeves (8, 9) for receiving the supporting bar (7) engage the fixed wall portion (3) by way of spacers (22), tube pieces or the like, and are preferably connected to the fixed wall portion through a bolt (23) or the like which engages into the interior of said spacer and traverses a hole in the wall portion (3), the spacer (22) being provided on the one side of the wall portion (3) and a rosette (24), a screw head or the like being provided on the other side.

8. The partition wall as claimed in any one of claims 1 to 7, characterized in that the spacers (22) of the sleeves (8, 9) are fitted so as to be eccentric relative to their support (25) on the fixed wall portion (3) and twistable relative to said eccentric support and hence also vertically adjustable in the release position of their mounting member (23).

9. The partition wall as claimed in any one of claims 1 to 8, characterized in that the supporting bar (7) is adapted to be fixed and secured in at least one sleeve (8), at least with a clamping screw, preferably a grub screw (26).

10. The partition wall as claimed in any one of claims 1 to 9, characterized in that the supporting bar (7) has its angular part (11) placed with the front end thereof onto the face of the door and is detachably secured by means of a bolt traversing the face of the door in spaced relationship to the edge (10) of the door.

11. The partition wall as claimed in any one of claims 1 to 10, characterized in that the holding sleeves (8, 9) on the supporting bar (7) maintain such a distance from one another that the part of the supporting bar (7) in between them is a towel holder.

12. The partition wall as claimed in any one of claims 1 to 11, characterized in that the supporting bar (7) is attached to that side of the fixed wall portion (3) towards which the door (4) can be swung open, and that the door is preferably swingable towards the outside.

13. The partition wall as claimed in any one of claims 1 to 12, characterized in that the supporting bar (7) and the sleeves have matching projections and longitudinal grooves as a twist-proofing means, particularly for supporting bars (7) and inside openings of the sleeves (8, 9) which are circular in cross section.

14. The partition wall as claimed in any one of claims 1 to 13, characterized in that the supporting bar (7) possibly made of solid material or in the form of a tube has a longitudinal groove and the sleeves (8, 9) have matching projections.

15. The partition wall as claimed in any one of claims 1 to 14, characterized in that the outer contour of the supporting bar and the passages of the sleeves are multi-edged.

## Revendications

1. Cloison de séparation (2) pour douche, avec au moins un élément de cloison fixe (3) et avec une porte (4), l'élément de cloison (3) étant ancré et présentant un dispositif porteur (5) pour porter et maintenir la porte (4), la porte (4) étant de préférence réalisée en verre, le dispositif porteur (5) agissant d'une part sur l'élément de cloison (3) et d'autre part, par l'intermédiaire d'une charnière (6), sur la porte (4), et le dispositif porteur (5) ou encore sa partie de charnière étant déplaçable avec la porte (4) perpendiculairement à l'axe de pivotement de la charnière de porte (6), au moyen d'une tige sensiblement horizontale (7), sur la région tournée vers la porte (4) de laquelle est montée la charnière (6), caractérisée en ce que l'élément de cloison fixe (3) est lui-aussi réalisé de préférence en verre, en ce que la tige de maintien (7) est montée coulissante longitudinalement et blocable dans au moins un manchon (8) ou collier fixé sur l'élément de cloison fixe (3) et présente une modification de direction (11) en coude ou en angle dans sa région côté porte, enveloppant ainsi à distance le bord côté porte (12) de l'élément de cloison fixe (3), et agissant ainsi sur la porte (4) proprement dite par l'extrémité de ce coude ou angle (11), la charnière (6) étant disposée dans la région de ce coude ou angle (11), ou avant ou après ce dernier, par une subdivision de la tige de maintien (7) et un assemblage des deux pièces au moyen d'un axe de charnière (13) notamment vertical.

2. Cloison de séparation selon la revendication 1, caractérisée en ce que la tige de maintien (7) faisant partie du dispositif porteur (5) s'engage, en position d'utilisation, avec possibilité de coulissement longitudinal et de blocage dans deux manchons (8, 9) alignés l'un avec l'autre.

3. Cloison de séparation selon la revendication 1 ou 2, caractérisée en ce que la porte (4) recouvre l'élément de cloison fixe (3) par son bord côté charnière (10), notamment du côté opposé à la tige de maintien (7).

4. Cloison de séparation selon l'une des revendications 1 à 3, caractérisée en ce que le manchon de maintien (8), voisin de la charnière (6), est traversable, et le deuxième manchon (9) est fermé à son extrémité.

5. Cloison de séparation selon la revendication 4, caractérisée en ce que le manchon (9), fermé du côté frontal, possède, dans sa paroi de fermeture (14), un perçage (15) ou similaire pour la mise en place d'un élément de fixation (17) qui peut être ancré dans une cloison (16) du bâtiment.

6. Cloison de séparation selon l'une des revendications 1 à 5, caractérisée en ce que le manchon (9) qui agit dans la région terminale de la tige porteuse (7), présente, sur le manchon proprement dit et/ou sur l'élément de fixation (20), une branche (19) partant angulairement en saillie du manchon, en vue de la fixation à l'élément de cloison fixe (3) et en vue de l'assemblage avec une autre cloison (21) orientée perpendiculairement à l'élément de cloison fixe (3).

7. Cloison de séparation selon l'une des revendications 1 à 6, caractérisée en ce que les manchons (8, 9), destinés à recevoir la tige porteuse (7) agissent sur l'élément de cloison fixe (3) par l'intermédiaire d'éléments d'écartement (22), d'éléments tubulaires ou similaires, et sont assemblés à l'élément de cloison (3), de préférence, par un goujon (23) ou similaire qui s'engage à l'intérieur du manchon et traverse un perçage de l'élément de cloison (3), l'élément d'écartement (22) étant prévu sur un côté de l'élément de cloison (3), et une rosace (24), une tête de vis ou similaire étant prévue sur l'autre côté.

8. Cloison de séparation selon l'une des revendications 1 à 7, caractérisée en ce que les éléments d'écartement (22) des manchons (8, 9) sont montés excentriquement par rapport à leur palier de montage (25) sur l'élément de cloison fixe (3) et, à la position desserrée de leur élément de fixation (23), rotatifs par rapport à ce palier excentrique et par suite également réglables en hauteur.

9. Cloison de séparation selon l'une des revendications 1 à 8, caractérisée en ce que la tige porteuse (7) peut être fixée en position et bloquée dans au moins un manchon (8) au moins à l'aide d'une vis de serrage, de préférence une vis sans tête (26).

10. Cloison de séparation selon l'une des revendications 1 à 9, caractérisée en ce que la partie coudée (11) de la tige porteuse (7) est montée avec son côté frontal sur la face de la porte, et est fixée, de préférence de manière amovible, à l'aide d'un goujon qui la traverse à distance de son bord (10).

11. Cloison de séparation selon l'une des revendications 1 à 10, caractérisée en ce que les manchons de maintien (8, 9) respectent un écartement mutuel sur la tige porteuse (7) tel que la partie de la tige porteuse (7) qui se trouve entre eux constitue un porte-serviette.

12. Cloison de séparation selon l'une des revendications 1 à 11, caractérisée en ce que la tige porteuse (7) est fixée sur le côté de l'élément de cloison fixe (3) vers lequel la porte (4) peut être pivotée, et en ce que la porte est de préférence pivotante vers l'extérieur.

13. Cloison de séparation selon l'une des revendications 1 à 12, caractérisée en ce que la tige porteuse (7) et les manchons possèdent des parties en saillie et des rainures longitudinales complémentaires, comme moyen d'empêcher la rotation relative, en particulier en présence de tiges porteuses (7) et d'ouvertures intérieures des manchons (8, 9) de section circulaire.

14. Cloison de séparation selon la revendication 13, caractérisée en ce que la tige porteuse (7), éventuellement réalisée en matériau plein ou en tube, possède une rainure longitudinale, et les manchons (8, 9) possédant des parties en saillie correspondantes.

15. Cloison de séparation selon l'une des revendications 1 à 14, caractérisée en ce que le contour extérieur de la tige porteuse et les ouvertures de passage des manchons sont polygonaux.
